# EUROPÄISCHE PATENTSCHRIFT

(11) **EP 0 291 651 B1**
(45) Veröffentlichungstag und Bekanntmachung des Hinweises auf die Patenterteilung: **06.03.1991**
(21) Anmeldenummer: 88103577.8
(22) Anmeldetag: 08.03.1988
(51) Int. Cl.: A44B 1/44

(54) **Nietbarer Hart-Kurzwarenartikel, wie Druckknopf aus einem Nietteil mit rohrartigem Nietschaft**
Tack button with a hollow shank
Bouton à rivet tubulaire

(30) Priorität: 22.05.1987 DE 3717287
(43) Veröffentlichungstag der Anmeldung: 23.11.1988
(73) Patentinhaber: William Prym GmbH & Co. KG, 52224 Stolberg (DE)
(72) Erfinder: Nysten, Bernhard, Dipl.-Ing., D-5100 Aachen (DE)
(74) Vertreter: Mentzel, Norbert, Dipl.-Phys.

(56) Entgegenhaltungen:
- EP-A- 0 053 459
- US-A- 2 108 255

## Beschreibung

Die Erfindung richtet sich auf einen nietbaren Hart-Kurzwarenartikel der im Oberbegriff des Anspruches 1 genannten Art. Ein solcher Kurzwarenantikel ist vorbekannt.Eine kelchförmige Aufdornung des Schaftendes ist bedeutsam, um beim Nietvorgang auch einen zähen und festen Werkstoff der Trägerbahn selbstlochend zu durchdringen. Das dabei ausgeschnittene Loch gleitet mit leichtem Spiel über den Nietschaft, was sowohl die Lochausbildung als auch den Nietvorgang erleichtert.

Bei vielen Anwendungen ist ein überlanger Nietschaft erforderlich, um Trägerbahnen unterschiedlicher Bahnstärke mit dem gleichen Niettyp auf der gleichen Nietmaschine verarbeiten zu können. Letzteres ist für die Herstellung, Lagerhaltung und Fertigung einfach und preiswert auszuführen. Die Stärke der Trägerbahn kann um einen vielfachen Wert variieren, was sich in der Kleidungsindustrie z.B. durch Übereinanderlegen oder mehrfaches Umlegen der Stoffbahn ergibt. Dementsprechend variiert die Nutzlänge des Nietschafts und in dazu reziproker Weise verändert sich das dann jeweils anfallende Endstück des Nietschafts, welches in der Deformationskammer des Gegenhalteteils beim Nietvorgang gestaucht werden muß. Die kelchförmige Aufdornung des Schaftendes wirkt sich aber beim Stauchvorgang hinderlich aus, weil der Wandverlauf am Schaftende richtungsmäßig der Verformung des Schaftendes an der Kammerwand im Gegenhalteteil nicht entspricht. Die Wölbung der Kammerwand im Gegenhalteteil verhindert weitgehend ein Ausknicken des Schaftendstücks nach außen und zwingt einen überlangen Nietschaft sich zunehmend radial nach innen zu verformen. Solche Nietteile werden in der modernen Ziehtechnik allseitig mit übereinstimmenden Wandstärken und Materialhärten in zylindrischer Form hergestellt. Durch den Ziehvorgang wird die Härte des Nietmaterials gesteigert. Zur Ausführung der Deformation, insbesondere bei einem langen Schaftendstück, sind sehr hohe Kräfte erforderlich, die aus rationellen Gründen in sehr kurzer Zeit aufgebracht werden müssen. Dabei machen sich spröde Eigenschaften des Nietmaterials bemerkbar.

Unter Berücksichtigung dieser Umstände sind bei den bekannten Nietteilen Risse aufgetreten, die zu einem Bruch der Nietverbindung führten. Es treten Nietabrisse ein, bei denen die beiden Rohrbruchstücke während des Nietens axial ineinandergeschoben wurden. Solche Abrißstellen konnten im Bereich eines endseitigen Flansches, in halber Schafthöhe oder aber im Bereich des Schneidrandes am Schaftende auftreten. Diese Abrisse erfolgen offenbar an Korngleitebenen des Materials, die vom Abstrecken des Nietteils bei der Herstellung vorgegeben sind. Die konzentrisch zur Achse verlaufenden Schaftabrisse verlaufen schräg von der Außen zur Innenfläche des Nietschafts. Es treten gefährliche Scherwirkungen im Material auf.

Der Erfindung liegt die Aufgabe zugrunde, einen Kurzwarenartikel der im Oberbegriff des Anspruches 1 genannten Art zu entwickeln, der die vorgenannten Nachteile vermeidet und eine stets zuverlässige, stabile Nietverbindung von Trägerbahnen unterschiedlicher Bahnstärke mit einer einheitlichen Type eines Nietteils zuläßt. Dies wird erfindungsgemäß durch die im Kennzeichen des Anspruches 1 angeführten Maßnahmen erreicht, denen folgende besondere Bedeutung zukommt:

Die Erfindung hat erkannt, daß es sich bei den erwähnten Nietabrissen bei den bekannten Nietteilen um Zwangsbrüche handelt, bei denen die Rohrteile des Nietschafts teleskopartig ineinandergeschoben wurden, weil eine gleichmäßige Härte und Wandstärke des Nietschafts eine andere Ausweichmöglichkeit gar nicht zuläßt. Die Erfindung hat überraschenderweise festgestellt, daß auch im Nietschaft längsverlaufende Zonen die zu deformierenden Endbereiche des Nietschafts zu einer Zieharmonikafaltung veranlaßt, wobei die festigkeitsmäßig schwächeren Zonen die maßgeblichen Auslösungsstellen für eine solche Faltung sind. Die festigkeitsmäßig stabileren Zonen werden dann in den Verformungsvorgang mit einbezogen, sorgen aber für die gewünschte Stabililtät des Nietschafts vor, bei und insbesondere nach dem Nietvorgang, weshalb eine bequeme Ausführung der Nietarbeit, aber zugleich eine sehr feste Nietverbindung erreicht werden. Bei der Erfindung werden die bisher auftretenden gefährlichen Scherwirkungen in Biegespannungen umgewandelt. Besonders vorteilhaft ist, daß längsverlaufende Zonen unterschiedlicher Beschaffenheit sich durch das für die Herstellung solcher Nietteile gegebene Ziehwerkzeug bequem verwirklichen lassen. Damit ist eine preiswerte und schnelle Herstellung mit üblichen Herstellungsmaschinen möglich. Eine einfache Herstellung der erfindungsgemäßen Nietteile ist erreicht.

Die Verwirklichung solcher axialer Zonen unterschiedlicher Festigkeit im Nietschaft läßt sich in verschiedener Weise verwirklichen, wobei jede dieser Lösungen ihre besonderen Vorteile mit sich bringt und wobei mehrere dieser Lösungen gleichzeitig angewendet werden können. Dies ist im Detail in den Unteransprüchen dargelegt, die in der nachfolgenden Beschreibung näher erläutert werden. Es genügt daher, zunächst nur die verschiedenen Prinzipien vorzustellen, denen die Verwirklichung der Erfindung folgen kann:

Eine Möglichkeit besteht darin, Schwächungszonen im Nietschaft dadurch auszubilden, daß man in bestimmten Mantelstellen des Nietschafts längsverlaufende Rillen vorsieht, welche die Wandstärke schwächen, wie es hinsichtlich der Einzelheiten in den Ansprüchen 2 bis 7 vermerkt ist. Zweckmäßigerweise wird man mehrere solcher Rillen vorsehen, die an zueinander gegenüberliegenden Stellen im Nietschaft angeordnet sind. Zwar könnte man dann solche Rillen hinsichtlich Länge, Breite und der Axialhöhe ihrer Anordnung unterschiedlich zueinander ausbilden, doch hat sich eine übereinstimmende Dimensionierung gemäß Anspruch 6 dabei bewährt. Die Ausbildung solcher rillenartigen Schwächungszonen im Nietschaft ist werkzeugtechnisch leicht auszuführen. Eine andere Möglichkeit für die Erfindung besteht darin, den Nietschaft aus Mantelzonen zueinander unterschiedlicher Krümmung auszubilden, wodurch der Schaft ein von einem Kreisquerschnitt abweichendes Querschnittsprofil erhält. Die mit einem kleinen Krümmungsradius ausgebildeten Wandteile sind hinsichtlich der Knickfestigkeit steifer als die anderen, einen größeren Krümmungsradius aufweisenden Zonen. Diese, in Anspruch 8 grundsätzlich angeführte Maßnahme erlaubt es, eine sonst gleichbleibende Wandstärke im Nietschaft vorzusehen, was die Festigkeitswerte optimiert und die Herstellung vereinfacht. Vorteilhaft wird man dabei solche Krümmungszonen im Wechsel, gemäß Anspruch 9, vorsehen, wobei zwei Krümmungsradien allein schon ausreichen. Im einfachsten Fall führt dies zu einem ovalen Querschnittsprofil gemäß Anspruch 10.

Die unterschiedlichen Krümmungsradien können schließlich im Extremfall zu einer längsverlaufenden Kante, gemäß Anspruch 11, führen, die als eine weitere Möglichkeit zur Verwirklichung der Erfindung anzusehen ist. Die Kantenbereiche haben einen sehr kleinen Krümmungsradius und damit eine hohe Steifigkeit gegenüber den dazwischenliegenden Wandzonen, die, im Falle des Anspruches 12, sogar im wesentlichen eben ausgebildet sein können. Weitere Details und Varianten ergeben sich aus den zugehörigen Unteransprüchen 13 bis 17. Durch die Kantenausbildung lassen sich Bereiche unterschiedlicher Verformungsfestigkeit in besonders ausgeprägter Weise verwirklichen, ohne die Wandstärke des Ausgangsmaterials verändern zu müssen.

Wie schon erwähnt wurde, können diese Gestaltungsmöglichkeiten gleichzeitig oder teilweise gleichzeitig ausgeführt werden. Sie brauchen auch nicht über die ganze volle Länge des Nietschafts ausgeführt zu werden, sondern können sich auf Abschnitt-Teile beschränken, die auch zueinander axial versetzt sein dürfen. Durch die in Anspruch 18 alternativ oder ergänzend eingesetzten Einprägungen läßt sich die erfindungsgemäße Lösung noch verbessern.

Der Nietteil kann bei solchen Kurzwarenartikeln auf zweierlei Weise zur Anwendung kommen, die in den Ansprüchen 19 und 20 näher erläutert sind. Im erstgenannten Fall ist der Nietteil ein von dem eigentlichen Funktionsteil gesondertes Befestigungselement, weshalb es mit einem Endflansch ausgerüstet ist, der nach dem Nieten sich an der Trägerbahn abstützt. Der auf der gegenüberliegenden Seite der Trägerbahn befindliche Gegenhalteteil mit der Deformationskammer ist in diesem Fall der Funktionsteil, z.B. ein Druckknopfteil. Der Endflansch kann, insbesondere wenn er auf der Schauseite der Trägerbahn liegt, bedarfsweise mit einer Zierkappe überdeckt sein.

Die erwähnte andere Alternative besteht darin, den Nietteil eine vorgefertigte Baueinheit mit dem Funktionsteil bereits bilden zu lassen, indem man z.B. einen Druckknopfteil mit einem daran befindlichen Nietschaft versieht. In diesem Fall ist das auf der anderen Seite der Trägerbahn befindliche Gegenhalteteil ein Körper, der nur eine Deformationskammer für die erwähnte Stauchung des herausragenden Schaftendstücks besitzt.

In den Zeichnungen ist der Stand der Technik und die Erfindung in mehreren Ausführungsbeispielen dargestellt. Dabei richtet sich die Erfindung auf alle neuen, aus den Zeichnungen und/oder der nachfolgenden Beschreibung ersichtlichen Merkmalen, auch wenn diese nicht ausdrücklich in den Ansprüchen angeführt sind. Es zeigen:
Fig. 1 den vorbekannten Stand der Technik mit seinen Bestandteilen vor Ausführung des Nietvorgangs, und zwar in starker Vergrößerung und im Axialschnitt der Bestandteile,
Fig. 2 in einer der Fig. 1 entsprechenden Darstellung eine erste Ausführungsform eines nach der Erfindung gestalteten Nietteils,
Fig. 3 eine Querschnittansicht durch den Nietteil von Fig. 2 längs der Schnittlinie III-III von Fig. 2,
Fig. 4 und 5 die Querschnittansichten des erfindungsgemäßen Teils einer zweiten und dritten Ausführungsform in einer der Fig. 3 entsprechenden Darstellung.

Zur Nietbefestigung eines Hart-Kurzwarenartikels sind außer einem Nietteil 20 auf der einen Seite 11 einer Trägerbahn 10 auch noch ein Gegenhalteteil 14 auf der gegenüberliegenden Bahnseite 12 erforderlich, welches eine Deformationskammer 15 für die Verformung des Nietteils 20 besitzt. Ein solcher Kurzwarenartikel umfaßt schließlich auch noch den eigentlichen Funktionsteil 16, der im Falle der Fig. 1 aus patrizenförmigen Schließflächen eines Druckknopfglieds gebildet ist. Stattdessen könnte es auch ein Haken, eine Hakenöse oder ein Knopf sein. Ein solches Funktionsteil 16 kann entweder Bestandteil des zur Befestigung dienenden Nietteils 20 sein oder aber, wie im Fall der Fig. 1, zu dem gegenüberliegenden Gegenhalteteil 14 gehören. In diesem Fall ist die erwähnte Deformationskammer 15 und die patrizenförmigen Schließflächen 16 von ein und demselben Stück dieses Elements 14 gebildet; die kugelförmigen Wölbungen der patrizenförmigen Schließflächen erzeugen nämlich in ihrem Hohlraum die verformungswirksamen Deformationsflächen 17 auf der Innenseite des Funktionsteils. Deshalb bezeichnet man dieses Element 14 auch als "Druckknof-Kugelteil".

Der Nietteil 20 ist also im Falle der Fig. 1 von Funktionselementen frei. Sein wesentlicher Bestandteil ist der rohrartige Nietschaft 21, der an seinem unteren Ende einen Endflansch 22 besitzt. Dieser kann bedarfsweise, zumal wenn er nach dem Nieten dem Blick eines Betrachters zugekehrt ist, von einer in Fig. 1 strichpunktiert angedeuteten, zierwirksamen Kappe 23 überdeckt sein. Das obere Schaftende 24 wird durch Aufdornen zweckmäßigerweise kelchförmig gestaltet und ist an seiner Stirnfläche mit einer scharfen Schneidkante 25 versehen. Fig. 1 zeigt einen Nietteil 20 nach dem Stand der Technik, der folgendermaßen aussieht und wirkt:

Der Nietschaft 21 ist bezüglich der strichpunktiert angedeuteten Schaftachse 26 rotationssymmetrisch, also in Form eines zylindrischen Körpers gestaltet. Seine Wandstärke 27 kann zwar in Abhängigkeit von der axialen Höhe sich verändern, und zwar, wie in Fig. 1 ersichtlich, zur Schneidkante 25 hin allmählich abnehmen, doch ist die Wandstärke 27 in Richtung des in einer Radialebene liegenden, durch den Kreispfeil verdeutlichten Umfangs 28 konstant. Damit verhält sich festigkeitsmäßig jede in Verlaufsrichtung der Mantellinien sich erstreckende, in Fig. 1 angedeutete Längszone 30 gleich.

Um den Druckknopfteil 14 an einer ausgewählten Stelle 18 der Trägerbahn 10 anzubringen, wird der betreffende Nietteil 20, damit ausgerichtet, auf die gegenüberliegende Seite 11 der Trägerbahn 10 gebracht. Beim Nietvorgang wird der Nietteil 20, wie durch den axialen Pfeil 29 verdeutlicht, gegen die Trägerbahn gepreßt, wo sich die Schneidkanten 25 eindrücken und ein Loch 19 durch die Trägerbahn schneiden. Die Kelchform am Schaftende 24 sorgt dabei für ein ausreichend weit dimensioniertes Loch 19 in der Trägerbahn, die für ein leichtes Eindringen des Nietschafts 21 auch in sehr zähe Werkstoffe sorgt. Nach dieser Selbstlochung tritt der Nietschaft 21 auf der gegenüberliegenden Austrittsseite 12 der Trägerbahn 10 heraus, und zwar in Abhängigkeit von der jeweiligen Bahnstärke 13. Bei Kleidungsstücken kann nämlich eine Stoffbahn 10 ein-oder mehrlagig vorliegen, weshalb dann, wie in Fig. 1 angedeutet, die Bahnstärke auch die angedeuteten vielfachen Werte 13ʹ, 13ʹʹ usw. einnehmen kann. In der Praxis können Wandstärkenunterschiede einer Trägerbahn 10 im Verhältnis von 1: 10 eintreten. Es ist nun in der Praxis erwünscht, daß eine große Palette von Trägerbahnen 10 mit unterschiedlichen Stärken 13 bis 13ʹʹ mit einem Nietteil 20 einheitlicher Type bestückt werden können, um, in befriedigender Weise stets ein Gegenhalteteil 14 mit bestimmten Funktionen des jeweiligen Kurzwarenartikels festzuhalten. Aus diesem Grunde ist ein Nietschaft 21 mit einer beträchtlichen Schaftlänge 31 erforderlich.

In Abhängigkeit davon, wie stark die Tragbahn 10 ist, tritt beim Nietvorgang 29 ein entsprechend langes Endstück 32 des Nietschafts 21 auf der Bahnaustrittsseite 12 heraus. Dieses Endstück 32 ergibt sich aus der Schaftlänge 31, vermindert um ein in Fig. 1 angedeutetes Reststück 33, das sich aus der zusammengedrückten Trägerbahn 10 ergibt, wenn diese zwischen dem erwähnten Endflansch 22 des Niettellers 20 und einem entsprechenden flanschartigen Teller 34 des Gegenhalteglieds 14 zusammengepreßt wird. Dieses, unter Umständen beträchtlich lange Endstück 32 muß nun in der Deformationskammer 15 zusammengestaucht werden. Dies führte bei den bekannten, aus Fig. 1 ersichtlichen Nietteilen zu den bereits erwähnten Nietabrissen 35, die in Fig. 1 gekennzeichnet sind. Statt das beträchtliche Rohrstück im Kammerinneren 15 zusammenzuknautschen, scherte der Nietschaft 21 in einer Ringzone durch und ließ die beiden Bruchstücke teleskopartig ineinanderdringen. Dadurch trat zwar auch eine Verkürzung des Nietschafts 21 ein, aber an einer völlig falschen und den Nietteil 20 zerstörenden Stelle.

Die Erfindung geht nun völlig neue Wege, die zwar einem einheitlichen Prinzip unterliegen, aber in verschiedener Weise verwirklicht werden können, von denen die Fig. 2 und 3 ein erstes, die Fig. 4 ein zweites und die Fig. 5 ein drittes Ausführungsbeispiel zeigen. Zur Bezeichnung entsprechender Bauteile sind die gleichen Bezugszeichen wie im Stand der Technik gemäß Fig. 1 verwendet, weshalb insoweit, sofern nachträglich nichts Gegenteiliges gesagt ist, das bisher Angegebene gilt. Es genügt daher, lediglich die Unterschiede zu beschreiben, welche die Erfindung kennzeichnen. In den Fig. 2 bis 5 ist lediglich in Seitenansicht oder im Querschnitt der jeweilige Nietteil 40, bzw. 40ʹ, bzw. 40ʹʹ gezeigt, der, entsprechend der in Fig. 1 verdeutlichten Weise jeweils durch ein analoges Gegenhalteteil 14 vervollständigt zu denken ist.

Der Nietschaft 21 des in Fig. 2 und 3 gezeigten Nietteils 40 umfassen auf der dem Hohlraum zugekehrten Innenfläche 37 der Wand 36 längsverlaufende Rillen 38, die sich zumindest über einen bestimmten Schaftabschnitt 39 erstrecken, der hier praktisch, abgesehen von dem aufgedornten Schaftende 24 nahezu die ganze Schaftlänge einnimmt. Diese Rillen 38 erzeugen Schwächungszonen 30ʹ in der Rohwand 36, zwischen denen die ungeschwächt bleibenden Längszonen 30 sich erstrecken, die eine unverminderte Festigkeit aufweisen. Die Rillen 38 sind gleichmäßig über den Umfang 41 des Schafts 21 verteilt und besitzen eine zueinander gleich ausgebildete lichte Weite 42. Beim Nietvorgang 29 wirken sich die unterschiedlichen Formänderungseigenschaften in den Zonen 30, 30ʹ zu einer einwandfreien knautschartigen Faltung eines Schaftendstücks im Inneren der in Fig. 1 bereits erwähnten Deformationskammer 15 eines Gegenhalteteils 14 aus, selbst wenn das Endstück beträchtlich lang aufgrund kleiner Stärke 13 der dabei benutzten Trägerbahn 10 ausfallen sollte. Die Verformungen in den Schwächungszonen 30ʹ entstehen früh und initiieren entsprechende Verbiegungen und Stauchungen im Bereich der benachbarten, an sich steiferen Längszone 30.

Solche Längsrillen 38 lassen sich beim üblichen Ziehvorgang eines solchen Nietteils 20 leicht erzeugen. Durch ihre Dimensionierung hinsichtlich der Rillenweite 42, der Rillenlänge 39 und ihrer gegenseitigen Anordnung sowie Verteilung längs des Schaftumfangs 41 läßt sich die anfallende Knautschung in den gewünschten optimalen Festigkeitsbereich verlegen. Es versteht sich, daß solche Rillen 38 auch in anderen Dimensionen und an anderen Stellen, z.B. auch auf den Außenflächen des Nietschafts 21 vorgesehen sein könnten.

Bei dem in Fig. 4 gezeigten Nietteil 40ʹ, der eine der Fig. 3 entsprechende Querschnittansicht einer alternativen Nietausführung zeigt, ist der Nietschaft 21 grundsätzlich unrund ausgebildet. Im vorliegenden Fall ist ein ovales Querschnittsprofil 43 gewählt, das ansonsten längs des Umfangs im wesentlichen eine gleichbleibende Wandstärke aufweist, auch wenn diese, wie schon aus Fig. 2 ersichtlich ist, in Längsverlaufsrichtung des Schaftes 21 sich verändert, und zwar zur Schneidkante 25 hin sich vermindert. Dieser ovale Querschnitt besitzt zwei unterschiedliche Krümmungsradien R1, R2, die von den angedeuteten Krümmungsmittelpunkten M1, M2 ausgehen. Daher sind die in Fig. 4 mit 44 gekennzeichneten Längszonen mit stärkerer Krümmung relativ steifer im Vergleich mit den dazwischenliegenden, flacher gewölbten Längszonen 44ʹ. Dies wirkt sich in unterschiedlichem Formänderungsverhalten dieser Längszonen 44, 44ʹ beim Nietvorgang aus, wenn das jeweilige, aus der Trägerbahn herausragende Schaftendstück in einer Deformationskammer eines Gegenhalteteils 14 zusammengedrückt werden soll. Die über solche Krümmungen sich ergebenden festigkeitsmäßig unterschiedlichen Schaftlängszonen 44, 44ʹ sind natürlich auch bei einem anderen Querschnittsprofil 43 zu erwarten, weshalb die Erfindung insoweit nicht nur auf ovale Profile beschränkt ist.

Die vorstehende Erklärung für das unterschiedliche Formänderungsverhalten ergibt sich schließlich auch bei dem aus Fig. 5 ersichtlichen Nietteil 40ʹʹ, welches ein mehrkantiges Profil 45 besitzt, und zwar im vorliegenden Fall einen quadratischen Umriß 46 mit vier Kanten 47 umfaßt. Diese Kanten sind im Scheitelbereich gerundet und bestimmen somit relativ steife Längszonen 48 im Kantenbereich 47, zwischen denen praktisch ebene Wandzonen 49 liegen, denen man einen unendlichen Krümmungsradius zuordnen kann. Die ebenen Wandzonen 49 sind daher wesentlich leichter verbiegbar als die kantigen Längszonen 48, die einen sehr kleinen Krümmungsradius besitzen. Es treten daher beim Biegevorgang die bereits mehrfach erwähnten Vorteile auf.

Es versteht sich, daß das Kantenprofil 45 auch anders gestaltet sein könnte, z.B. als Dreikant oder Fünfkant. Die Maßnahmen im Nietschaft 40ʹʹ von Fig. 5 können zugleich mit den im Zusammenhang mit Fig. 4 und 2 erläuterten Maßnahmen verwirklicht werden. Diese Maßnahmen können auch gegeneinander höhenversetzt im Nietschaft 21 angeordnet sein und sich über unterschiedliche Axialabschnitte erstrecken. Zusätzlich können auch noch nicht näher gezeigte in einer Axialebene zur Schaftachse 26 von Fig. 1 liegende Einprägungen in der Nietwand 36 vorgesehen sein, die somit vorbereitete Knickstellen im Schaft erzeugen. Diese wirken sich aber im Zusammenhang mit den erfindungsgemäßen Längszonen günstig für die erstrebte Verformungswirkung aus. Die Längszonen 30, 30ʹ; 44, 44ʹ; 48, 49 brauchen übrigens nicht streng axial angeordnet zu sein, sondern könnten schräg geneigt und damit wendelförmig im Nietschaft 21 vorgesehen sein.

## Patentansprüche

1. Nietbarer Hart-Kurzwarenartikel, wie Druckknopfglied, Haken, Öse, Knopf od. dgl.,
bestehend aus einem Nietteil (20) mit einem beim Nietvorgang verformbaren, rohrartigen Nietschaft (21) und mit einem insbesondere kelchförmig aufgedornten Schaftende (24),
welches beim Nietvorgang (29) ein zum Durchtritt des Nietschafts (21) dienendes Loch (19) in die zur Anbringung (18) des Kurzwarenartikels bestimmte Trägerbahn (10) selbst schneidet, und aus einem auf der zur Eintrittsseite (11) des Nietschafts (21) gegenüberliegenden Austrittsseite (12) der Trägerbahn (10) angeordneten Gegenhalteteil (14), wie einem Druckknopf-Kugelteil, mit einer Deformationskammer (15) zum Verformen des aus der Trägerbahn (10) heraustretenden Endstücks (32) des Nietschafts beim Nietvorgang, **dadurch gekennzeichnet**,
daß der Nietschaft (21) in seiner Wand (36) im wesentlichen axial (26) verlaufende Längszonen (30,30ʹ; 44, 44ʹ; 48, 49) mit zueinander unterschiedlicher Festigkeit gegenüber den beim Nietvorgang (29) anfallenden Formänderungen aufweist.

2. Hart-Kurzwarenartikel nach Anspruch 1, dadurch gekennzeichnet, daß die Längszonen (30,30ʹ) aus wenigstens einer Schwächungszone (38) in der Nietwand (36) bestehen.

3. Hart-Kurzwarenartikel nach Anspruch 2, dadurch gekennzeichnet, daß der Nietschaft (21) wenigstens eine, vorzugsweise aber mehrere, die Wandstärke des Nietschafts (21) mindernde Rillen (38) aufweist.

4. Hart-Kurzwarenartikel nach Anspruch 3, dadurch gekennzeichnet, daß zwischen benachbarten Rillen (38) ungeschwächte Längszonen (30) in einer die lichte Weite (42) der einzelnen Rillen übersteigenden Breite liegen.

5. Hart-Kurzwarenartikel nach Anspruch 3 oder 4, dadurch gekennzeichnet, daß die Rillen (38) zueinander im wesentlichen gleichmäßig über den Umfang (28) des Nietschafts (21) verteilt sind.

6. Hart-Kurzwarenartikel nach einem oder mehreren der Ansprüche 3 bis 5, dadurch gekennzeichnet, daß die in einem Nietschaft (21) vorgesehenen Rillen (38) zueinander im wesentlichen gleich dimensioniert sind hinsichtlich Länge (30), Weite (42) und/oder Axialhöhe ihrer Anordnung.

7. Hart-Kurzwarenartikel nach einem oder mehreren der Ansprüche 3 bis 6, dadurch gekennzeichnet, daß die Rillen (38) auf der dem Rohrinnenraum des Nietschafts (21) zugekehrten Schaft-Innenfläche (37) angeordnet sind.

8. Hart-Kurzwarenartikel nach einem oder mehreren der Ansprüche 1 bis 7, dadurch gekennzeichnet, daß der Nietschaft (21) wenigstens in einem Axialabschnitt ein vom Kreisquerschnitt abweichendes Querschnittsprofil (43;45) und Mantelzonen (44,44ʹ; 48,49) mit zueinander unterschiedlichem Krümmungsradius aufweist, (Fig. 4, 5).

9. Hart-Kurzwarenartikel nach Anspruch 8, dadurch gekennzeichnet, daß zwischen Mantelzonen (44) mit kleinem Krümmungsradius (R1) der Wand solche (44) mit großem Krümmungsradius (R2) angeordnet sind, (Fig. 4).

10. Hart-Kurzwarenartikel nach Anspruch 8 oder 9, dadurch gekennzeichnet, daß der Nietschaft (21) ein ovales Querschnittsprofil (43) besitzt, (Fig. 4).

11. Hart-Kurzwarenartikel nach einem oder mehreren der Ansprüche 1 bis 9, dadurch gekennzeichnet, daß der Nietschaft (21) mindestens in einem Axialabschnitt wenigstens eine längsverlaufende Kante (47) besitzt, (Fig. 5).

12. Hart-Kurzwarenartikel nach Anspruch 11, dadurch gekennzeichnet, daß die längsverlaufende Kante (47) wenigstens eine, vorzugsweise aber zwei im wesentlichen ebene Wandzonen (49) in Richtung des Schaftumfangs (46) begrenzt.

13. Hart-Kurzwarenartikel nach Anspruch 11 oder 12, dadurch gekennzeichnet, daß die längsverlaufenden Kanten (47) gerundete Kantenscheitel aufweisen.

14. Hart-Kurzwarenartikel nach einem oder mehreren der Ansprüche 1 bis 13, dadurch gekennzeichnet, daß der unrunde Nietschaft (21) wenigstens einen Abschnitt mit einem mehrkantigen Querschnittsprofil (45) besitzt.

15. Hart-Kurzwarenartikel nach einem oder mehreren der Ansprüche 11 bis 14, dadurch gekennzeichnet, daß die längsverlaufenden Kanten (47) im wesentlichen gleichförmig über den Umfang (46) des Nietschafts (21) verteilt angeordnet sind.

16. Hart-Kurzwarenartikel nach einem oder mehreren der Ansprüche 11 bis 15, dadurch gekennzeichnet, daß der Nietschaft (21) im Querschnitt ein Vierkant-Profil (45) aufweist, (Fig. 5).

17. Hart-Kurzwarenartikel nach Anspruch 16, dadurch gekennzeichnet, daß das Vierkant-Profil (45) einen vorzugsweise quadratischen Umriß (46) besitzt.

18. Hart-Kurzwarenartikel nach einem oder mehreren der Ansprüche 1 bis 17, dadurch gekennzeichnet, daß der Nietschaft (21) stellenweise mit quer zur Nietachse (26) verlaufenden Einprägungen versehen ist.

19. Hart-Kurzwarenartikel nach einem oder mehreren der Ansprüche 1 bis 18, dadurch gekennzeichnet, daß der Nietteil (21) einen sich auf der einen Seite (11) der Trägerbahn (10) abstützenden Endflansch (22) besitzt, der ggf. mit einer Zierkappe (23) überdeckt ist.

20. Hart-Kurzwarenartikel nach einem oder mehreren der Ansprüche 1 bis 18, dadurch gekennzeichnet, daß der Nietteil (40,40ʹ,40ʹʹ) eine vorgefertigte Baueinheit mit dem den jeweiligen Kurzwarenartikel bestimmenden Funktionsteil (14), wie einem Druckknopfglied, ist und die Baueinheit über ihren Nietschaft mit dem auf der anderen Seite der Trägerbahn angeordneten, von diesem Funktionsteil freigehaltenen Gegenhalteteil verbindbar ist.

## Claims

1. A rivetable hard haberdashery article such as a press stud member, hook, eye, button or the like
comprising a rivet member (20) with a tubular rivet shank (21) which is deformable in the riveting operation, and with a shank end (24) which in particular is expanded in a goblet shape and
which in the riveting operation (29) itself cuts a hole (19) serving for the rivet shank (21) to passe through, into the carrier web (10) intended for attachment (18) of the haberdashery article, and a co-operating holding member (14) such as a press stud ball member, which is arranged on the exit side (12) of the carrier web (10), which is opposite to the entry side (11) of the rivet shank (21), with a deformation chamber (15) for deformation of the end portion (32), which projects from the carrier web (10), of the rivet shank, in the riveting operation,
characterised in that
the rivet shank (21) has longitudinal zones (30, 30ʹ; 44, 44ʹ; 48, 49) extending substantially axially (29) in its wall (36), with mutually different strengths relative to the variations in shape which occur in the riveting operation (29).

2. A hard haberdashery article according to claim 1 characterised in that the longitudinal zones (30, 30ʹ) comprise at least one weakening zone (38) in the rivet wall (36).

3. A hard haberdashery article according to claim 2 characterised in that the rivet shank (21) has at least one but preferably a plurality of grooves (38) which reduce the wall thickness of the rivet shank (21).

4. A hard haberdashery article according to claim 3 characterised in that between adjacent grooves (38) are non-weakened longitudinal zones (30) of a width exceeding the internal width (42) of the individual grooves.

5. A hard haberdashery article according to claim 3 or claim 4 characterised in that the grooves (38) are distributed substantially uniformly relative to each other over periphery (28) of the rivet shank (21).

6. A hard haberdashery article according to one or more of claims 3 to 5 characterised in that the grooves (38) provided in a rivet shank (21) are of substantially the same dimensions relative to each other in respect of length (30), width (42) and/or axial height of their arrangement.

7. A hard haberdashery article according to one or more of claims 3 to 6 characterised in that the grooves (38) are arranged on the inside surface (37) of the shank, which is towards the tubular interior of the rivet shank (21).

8. A hard haberdashery article according to one or more of claims 1 to 7 characterised in that the rivet shank (21) has at least in an axial portion a cross-sectional profile (43; 45) which deviates from a circular cross-section and peripheral zones (44, 44ʹ; 48, 49) with mutually different radii of curvature (Figures 4 and 5).

9. A hard haberdashery article according to claim 8 characterised in that arranged between peripheral zones (44) with a small radius of curvature (R1) of the wall are those (44) with a large radius of curvature (R2) (Figure 4).

10. A hard haberdashery article according to claim 8 or claim 9 characterised in that the rivet shank (21) has an oval cross-sectional profile (43) (Figure 4).

11. A hard haberdashery article according to one or more of claims 1 to 9 characterised in that at least in an axial portion the rivet shank (21) has at least one longitudinally extending edge (47).

12. A hard haberdashery article according to claim 11 characterised in that the longitudinally extending edge (47) defines at least one but preferably two substantially flat wall zones (49) in the direction of the shank periphery (46).

13. A hard haberdashery article according to claim 11 or claim 12 characterised in that the longitudinally extending edges (47) have rounded apexes.

14. A hard haberdashery article according to one or more of claims 1 to 13 characterised in that the non-round rivet shank (21) has at least one portion with a polygonal cross-selectional profile (45).

15. A hard haberdashery article according to one or more of claims 11 to 14 characterised in that the longitudinally extending edges (47) are arranged distributed substantially uniformly over the periphery (46) of the rivet shank (21).

16. A hard haberdashery article according to one or more of claims 11 to 15 characterised in the the rivet shank (21) has a quadrangular profile (45) in cross-section (Figure 5).

17. A hard haberdashery article according to claim 16 characterised in that the quadrangular profile (45) has a preferably square outline (46).

18. A hard haberdashery article according to one or more of claims 1 to 17 characterised in that the rivet shank (21) is provided in a location-wise manner with impressions extending transversely with respect to the rivet axis (26).

19. A hard haberdashery article according to one or more of claims 1 to 18 characterised in that the rivet member (21) has an end flange (22) which bears against one side (11) of the carrier web (10) and which is possibly covered with a decorative cap (23).

20. A hard haberdashery article according to one or more of claims 1 to 18 characterised in that the rivet member (40, 40ʹ, 40ʺ) is a prefabricated structural unit with the functional member (14) such as a press stud member which defines the respective haberdashery article, and the structural unit can be connected by way of its rivet shank to the co-operating holding member which is arranged on the other side of the carrier web and which is kept free from said functional member.

## Revendications

1. Article de mercerie, dur et rivetable, par exemple élément de bouton-pression, crochet, oeillet, bouton ou analogue, constitué, d'une part, d'une partie mâle (20) comprenant une tige tubulaire de rivet (21), déformable lors du rivetage, et une extrémité de tige (24) mandrinée, notamment en forme de gobelet, qui, lors du rivetage (29), découpe elle- même un trou (19), servant au passage de la tige de rivet (21), dans la bande de support (10) destinée à la fixation (18) de l'article de mercerie et, d'autre part, d'une partie femelle (14), telle qu'une partie sphérique de bouton-pression, disposée sur la face de sortie (12) de la bande de support (10) opposée à la face d'entrée (11) de la tige de rivet (21), cette partie femelle (14) comportant une cavité (15) servant à déformer, lors du rivetage, le tronçon extrême (32) de la tige de rivet dépassant de la bande de support (10), caractérisé en ce que, dans sa paroi (36), la tige de rivet (21) comporte des zones longitudinales (30, 30ʹ ; 44, 44ʹ ; 48, 49) s'étendant d'une manière pratiquement axiale (26) et possédant des résistances différentes des unes aux autres vis-à-vis des variations de forme se produisant lors du rivetage (29).

2. Article dur de mercerie suivant la revendication 1, caractérisé en ce que les zones longitudinales (30, 30ʹ) comprennent au moins une zone d'affaiblissement (30ʹ) dans la paroi (36) de la tige de rivet.

3. Article dur de mercerie suivant la revendication 2, caractérisé en ce que la tige de rivet (21) comporte au moins une, mais de préférence plusieurs rainures (38) qui réduisent l'épaisseur de la paroi de la tige de rivet (21).

4. Article dur de mercerie suivant la revendication 3, caractérisé en ce qu'entre des rainures (38) voisines, il se trouve des zones longitudinales (30) non affaiblies, ayant une largeur supérieure à la largeur intérieure (42) des rainures individuelles.

5. Article dur de mercerie suivant la revendication 3 ou 4, caractérisé en ce que les rainures (38) sont réparties d'une manière essentiellement uniforme sur le pourtour (28) de la tige de rivet (21).

6. Article dur de mercerie suivant une ou plusieurs des revendications 3 à 5, caractérisé en ce que les rainures (38) prévues dans la tige de rivet (21) ont des dimensions sensiblement identiques entre elles en ce qui concerne la longueur (30), la largeur (42) et/ou la hauteur axiale de leur agencement.

7. Article dur de mercerie suivant une ou plusieurs des revendi cations 3 à 6, caractérisé en ce que les rainures (38)sont ménagées dans la surface intérieure (37) de la tige tubulaire de rivet (21) tournée vers la cavité intérieure de celle-ci.

8. Article dur de mercerie suivant une ou plusieurs des revendications 1 à 7, caractérisé en ce qu'au moins sur un tronçon axial, la tige de rivet (21) possède un profil transversal (43 ; 45) s'écartant d'une section circulaire et des zones de paroi (44, 44ʹ ; 48, 49) dont les rayons de courbure diffèrent entre eux (figures 4, 5).

9. Article dur de mercerie suivant la revendication 8, caractérisé en ce qu'entre des zones de paroi (44) à faible rayon de courbure (R1), il est disposé des zones de paroi (44) à grand rayon de courbure (R2) (figure 4).

10. Article dur de mercerie suivant la revendication 8 ou 9, caractérisé en ce que la tige de rivet (21) possède un profil transversal (43) qui est ovale (figure 4).

11. Article dur de mercerie suivant une ou plusieurs des revendications 1 à 9, caractérisé en ce qu'au moins sur un tronçon axial, la tige de rivet (21) comporte au moins une arête longitudinale (47) (figure 5).

12. Article dur de mercerie suivant la revendication 11, caractérisé en ce que l'arête longitudinale (47) délimite au moins une, mais de préférence deux zones de paroi (49), essentiellement planes, suivant le pourtour (46) de la tige.

13. Article dur de mercerie suivant la revendication 11 ou 12, caractérisé en ce que les arêtes longitudinales (47) comportent des sommets arrondis.

14. Article dur de mercerie suivant une ou plusieurs des revendications 1 à 13, caractérisé en ce que la tige de rivet (21) à section non circulaire comporte au moins un tronçon à profil transversal (45) polygonal.

15. Article dur de mercerie suivant une ou plusieurs des revendications 11 à 14, caractérisé en ce que les arêtes longitudinales (47) sont réparties d'une manière essentiellement uniforme sur le pourtour (46) de la tige de rivet (21).

16. Article dur de mercerie suivant une ou plusieurs des revendications 11 à 15, caractérisé en ce que la tige de rivet (21) possède en section transversale un profil (45) quadrangulaire (figure 5).

17. Article dur de mercerie suivant la revendication 16, carac térisé en ce que le profil quadrangulaire (45) présente un contour exté- rieur (46) de préférence carré.

18. Article dur de mercerie suivant une ou plusieurs des revendications 1 à 17, caractérisé en ce que la tige de rivet (21) comporte par endroits des empreintes s'étendant transversalement à son axe (26).

19. Article dur de mercerie suivant une ou plusieurs des revendications 1 à 18, caractérisé en ce que la partie mâle (20) comporte une collerette d'extrémité (22) qui prend appui sur l'une (11) des faces de la bande de support (10) et qui est éventuellement recouverte d'un enjoliveur (23).

20. Article dur de mercerie suivant une ou plusieurs des revendications 1 à 18, caractérisé en ce que la partie mâle (40, 40ʹ, 40ʺ) constitue une pièce fabriquée à l'avance qui comporte l'élément fonctionnel (14), tel qu'un élément de bouton-pression, déterminant la fonction de l'article de mercerie considéré et en ce que cette pièce est agencée de façon à pouvoir être assemblée par sa tige de rivet avec la pièce femelle (14) disposée sur l'autre face de la bande de support et réservée à cet élément fonctionnel.
